# EUROPÄISCHE PATENTSCHRIFT

(11) **EP 1 663 525 B1**
(45) Veröffentlichungstag und Bekanntmachung des Hinweises auf die Patenterteilung: **07.11.2007**
(21) Anmeldenummer: 04764903.3
(22) Anmeldetag: 07.09.2004
(51) Int. Cl.: B07C 3/06

(54) **VORRICHTUNG ZUM ZUSAMMENFUEHREN MANUELL VERARBEITBARER FLACHER SENDUNGEN MIT EINEM STROM AUTOMATISCH NACH DER VERTEILREIHENFOLGE SORTIERTER SENDUNGEN**
DEVICE FOR COMBINING MANUALLY HANDLED FLAT POSTAL ITEMS WITH A FLOW OF POSTAL ITEMS SORTED AUTOMATICALLY ACCORDING TO THEIR ORDER OF DISTRIBUTION
DISPOSITIF POUR REUNIR DES ENVOIS PLATS TRAITES MANUELLEMENT AVEC UN FLUX D'ENVOIS TRIES AUTOMATIQUEMENT SELON L'ORDRE DE DISTRIBUTION

(30) Priorität: 16.09.2003 DE 10342804
(43) Veröffentlichungstag der Anmeldung: 07.06.2006
(73) Patentinhaber: SIEMENS AKTIENGESELLSCHAFT, 80333 München (DE)
(72) Erfinder: WILKE, Wolf-Stephan, 78467 Konstanz (DE)
(86) Internationale Anmeldenummer: PCT/EP2004/009960
(87) Internationale Veröffentlichungsnummer: WO 2005/035146

(56) Entgegenhaltungen:
- DE-A- 19 943 362
- DE-C- 19 829 484
- US-A- 3 573 748
- US-A- 4 310 276

## Beschreibung

Die Erfindung betrifft eine Vorrichtung nach dem Oberbegriff des Anspruches 1, wie z.B aus US-A-3,573,748 bekannt.
In der feinsten Sortierung von Sendungen werden diese nach Zustellpunkten in der Verteilreihenfolge sortiert.

Bei allen bisher bekannten Automatisierungslösungen zum Sortieren nach der Verteilreihenfolge (DE 199 43 362 A1), bei denen auch ein Zusammenfügen von Sendungsströmen oder - stapeln erfolgt (DE 198 29 484 C1, WO 2004/007 102 A1), ist jedoch immer ein Teil der Sendungen auf Grund ihrer Beschaffenheit (Abmessungen, Steifigkeit) nur manuell verarbeitbar. Sie können also nicht maschinell in den Sendungsstapel eingefügt werden. Dies erfolgt dann durch den Zusteller. Die Gründe hierfür liegen im wesentlichen in den Formateigenschaften. Werden diese Sendungen nicht in das "Päckchen" pro Zustellpunkt oder wenigstens an richtiger Stelle im Stapel mit eingefügt, so ist die während der Zustellung erzielbare Zeitersparnis wiederum geringer, da der Zusteller neben dem "Päckchen"-Stapel einen zweiten Stapel mit manuellen Sendungen zu verarbeiten hat.
Da die Automatisierungslösungen sich i.a. in einem Sortierzentrum befinden, kann ein automatisches Hinzufügen dieser manuellen Sendungen zu einem maschinell erzeugten Sendungsstrom oder -stapel i.d.R. nicht durch den Zusteller erfolgen. Sofern manuell verarbeitbare Sendungen zu einem maschinell in Verteilreihenfolge sortierten Sendungsstapel hinzugefügt ("gemergt") werden mussten, so wurde der maschinell in Verteilreihenfolge sortierte Sendungsstapel häufig ebenfalls durch den Zusteller nochmals manuell in die gleichen Fächer, in die auch die manuellen Sendungen sortiert wurden, sortiert. Dieser Prozess ist jedoch sehr aufwändig.

Der Erfindung liegt daher die Aufgabe zugrunde, eine Vorrichtung zum automatischen Zusammenführen manuell verarbeitbarer flacher Sendungen mit einem Strom automatisch nach der Verteilreihenfolge sortierter Sendungen zu schaffen, mit welcher der notwendige manuelle Aufwand reduziert wird.

Erfindungsgemäß wird die Aufgabe durch die Merkmale des Anspruches 1 gelöst.
Über einem Teil des angetriebenen Abschnittsförderbandes, auf das die Sendungen in der Verteilreihenfolge automatisch abgelegt werden, sind bewegliche Behälter vorgesehen, die in einer geschlossenen Transportbahn umlaufen und die jeweils mehrere, gesteuert nach unten zu öffnende Fächer für jeweils eine Sendung aufweisen. Die Fächer sind nur entleerbar, wenn sich die Behälter in ortsfesten Sortierstationen in Ruhestellung befinden und die automatische Entleerung auf die den Zustellpunkten zugeordneten Abschnitte entsprechend der erkannten Ziel anschrift der Sendungen erfolgt. Nach Beendigung der Leerung eines Behälters ist dieser zu einer Beladestation fahrbar, in der die Fächer mit Sendungen gefüllt werden, die Fächer mit den Sendungen entsprechend der jeweiligen Zielanschrift den Zustellpunkten der Verteilreihenfolge zugeordnet werden und diese Zuordnung an eine Einrichtung zum gesteuerten Öffnen der Fächer übertragen wird. Damit wird der Zusteller von manuellen Sortieraufgaben weitgehend entlastet.

Vorteilhafte Ausgestaltungen der Erfindung sind in den Unteransprüchen dargelegt.
So ist es für eine aufwandsarme Ausführung vorteilhaft, wenn jedes eine Sendung in aufrechter Position aufnehmende Fach einen zu öffnenden Boden aufweist, dessen Öffnung in der Sortierstation des Behälters zum Ausschleusen der Sendung durch örtlich feste Stellorgane erfolgt, die an entsprechende Öffnungsmechanismen der Fächer angreifen.

Um ein definiertes Gleiten der Sendungen in die Abschnitte des bewegten Abschnittsförderbandes zu gewährleisten, ist es vorteilhaft, wenn die Fächer zur Transportrichtung des Abschnittsförderbandes schräg nach hinten geneigt sind.

Vorteilhaft ist es auch, in Transportrichtung der Behälter nach den Sortierstationen ortsfeste Stellorgane zum Schließen der Fächer anzuordnen, wodurch der technische Aufwand für den Öffnungs- und Schließmechanismus der Fächer reduziert werden kann.

Damit der Belade- von dem Entladevorgang der Behälter entkoppelt werden kann, ist die Transportbahn der Behälter so ausgebildet, dass eine festgelegte Anzahl von beladenen Behältern vor Beladestation und/oder vor der/den Sortierstation/en in einer Speicherposition solange gehalten werden, bis die jeweilige Station frei wird.

Vorteilhaft ist es auch, wenn die Beladestation zum manuellen Beladen der Fächer vorgesehen ist und eine Kodiereinrichtung zum manuellen Eingeben der Zustellanschriften aufweist.

Um den Online-Kodieraufwand zu reduzieren, besitzt die Beladestation eine Fachwand zum manuellen Vorsortieren der Sendungen vor dem Beladen der Fächer. Die gemeinsame Adressangabe für jeden vorsortierten Verteilabschnitt wird dabei vor Beginn des Fachbeladens durch die Maschinensteuerung vorgegeben, um die zum automatisch sortierten Sendungsstrom zugehörige Abarbeitungsreihenfolge einzuhalten. Somit müssen nur noch die Hausnummern kodiert werden.

Vorteilhaft ist es ebenfalls, zur Vermeidung von Eingabefehlern die aktuell einzugebenden Verteilbereiche auf Displays am Beladeplatz und an den Fächern der Fachwand anzuzeigen.

Anschließend wird die Erfindung anhand der Zeichnung in einem Ausführungsbeispiel erläutert.

Dabei zeigen
- FIG 1: eine schematische Draufsicht einer erfindungsgemäßen Vorrichtung,
- FIG 2: eine schematische Seitenansicht eines Behälters in einer Sortierstation.

Wie in FIG 1 dargestellt, transportiert ein Abschnittsförderband 1 Sendungen 2 (in jedem Abschnitt befinden sich Sendungen eines Zustellpunktes) in der Verteilreihenfolge von links nach rechts zu einer nicht dargestellten Sammelstation, in der die Sendungen dann in Behältern in der Verteilreihenfolge gesammelt werden. Vor dieser Sammelstation kann sich noch eine Packstation befinden, in der die Sendungen eines Zustellpunktes verpackt oder gebündelt werden.

Die Sendungen 2 wurden im Ergebnis eines automatischen Sortierprozesses in die Abschnitte des Abschnittförderbandes 1 gelegt. Über einem Teil des Abschnittförderbandes 1 verläuft die Transportbahn 5 gegenläufig umlaufender Behälter 3 mit mehreren Fächern 4 für jeweils eine schmale Sendung in aufrechter Position. In einem Verlauf befinden sich mehrere Behälter 3, die sich asynchron bewegen. Dies kann erfolgen, indem jeder Behälter 3 einen eigenen Antrieb besitzt, der unabhängig von den Antrieben der anderen Behälter 3 ansteuerbar ist oder es läuft ein endloses Fördermittel kontinuierlich um, an das die Behälter gesteuert an- und abkoppelbar sind, z.B. an bestimmten Wartepositionen oder durch einen ruhenden Behälter 3. In Sortierstationen 6 über dem Abschnittsförderband 1 werden die mit Sendungen 8, die in Sortierern nicht automatisch verarbeitbar sind, gefüllten Behälter 3 gestoppt und dann entsprechend der bekannten Zuordnung der Abschnitte des Abschnittsförderbandes 1 zu den Zustellpunkten und ihrer bekannten Zustelladresse auf die entsprechenden Abschnitte geleert, was nachfolgend noch näher erläutert wird.

Ist der jeweilige Behälter 3 in seiner Sortierstation 6 komplett geleert worden und wird durch einen davor befindlichen Behälter 3 nicht am weiterfahren behindert, so wird er über die umlaufende Transportbahn 5 einer Beladestation 9 zugeführt, in der er in der Beladeposition gestoppt und manuell beladen wird. Beim Beladen erfolgt auch das Kodieren der jeweiligen Sendung 8 durch den Operateur, d.h. er gibt die Daten der gelesenen Zustellanschrift (Zieladresse) in einer Kodiereinrichtung (Tastatur) 11 ein. Aus diesen Daten wird dann mit Hilfe einer Datei, in der den Zieladressen die Zustellpunkte und optional deren Ordnung in der Verteilreihenfolge zugeordnet ist, der Zustellpunkt automatisch ermittelt. Der Zustellpunkt wird dann dem jeweiligen Fach 4 zugeordnet, an die Einrichtung zum gesteuerten Öffnen der Fächer 4 übertragen, die das Entladen der Fächer 4 in der Sortierposition 6 auf die Abschnitte des Abschnittförderbandes 1 steuert. Diese Einrichtung hat auch die Angaben, welcher Förderbandabschnitt welchem Zustellpunkt zugeordnet ist, damit das entsprechende Fach 4 dann geöffnet wird, wenn sich der vorbeibewegte Förderbandabschnitt unter ihm befindet. Um den Kodieraufwand für jede Sendung 8 möglichst gering zu halten, werden die Sendungen 8 in einer Fachwand 10 in Verteilbereiche (z.B. Straße) vorsortiert. Sollen die Sendungen 8 eines bestimmten Verteilbereiches in die Fächer des Behälters geladen werden, so wird dieser Verteilbereich durch ein Display, das von der Maschinensteuerung angesteuert wird, angezeigt und es muss beim Laden nur noch die Hausnummer kodiert werden. Sowohl vor der Beladestation 9 als auch vor der/den Sortierposition/en 6 können die Behälter 3 in Speicherpositionen verharren, bis ihre Aufnahme in der folgenden Station 9,6 möglich ist.

Gemäß FIG 1 befindet sich die Vorrichtung an dem Abschnittsförderband 1 in Transportrichtung nach dem Sortierer, die das Abschnittsförderband 1 automatisch belegt. Dadurch liegen die nur manuell verarbeitbaren Sendungen 8 im jeweiligen Abschnitt zuoberst. Natürlich ist es auch möglich, die Vorrichtung vor dem Sortierer anzuordnen, so dass die manuell verarbeitbaren Sendungen 8 zuunterst liegen.

In FIG 2 ist das Entleeren der Behälter 3 in der Sortierstation 6 näher dargestellt. Der Behälter 3 weist mehrere schmale, schräg angeordnete - in Transportrichtung des Abschnittsförderbandes 1 nach hinten geneigte - Fächer 4 auf, in denen die Sendungen 8 auf ihren Schmalseiten stehen. Jedes Fach 4 besitzt einen nach unten schwenkbaren Boden 13, an dem ein nach außen geführter Hebel angebracht ist. Wenn der Behälter 3 in der Sortierposition angekommen ist, wird er abgestoppt. Unterhalb jedes seitlich aus dem Behälter 3 herausragenden Hebels ist ein örtlich fester Öffnungsmechanismus 12 (z.B. ein Hubmagnet) angeordnet. Unter dem Behälter 3 bewegt sich das im Sortierer beladene Abschnittsförderband 1 nach rechts in Pfeilrichtung. Läuft gerade unter einem Fach 4 ein Abschnitt vorbei, der die gleiche Zustellpunktzuordnung wie die Sendung 8 in diesem Fach 4 aufweist, so drückt der bewegliche Teil des Öffnungsmechanismus 12 von unten gegen den Hebel und bewirkt ein Nachuntenschwenken des Bodens 13, so dass die Sendung 8 auf diesen Abschnitt fällt. Damit dies definiert mit einem guten Stapelbild geschieht, sind die Fächer 4 so geneigt, dass die Sendungen 8 in den Abschnitt gleiten. Sobald der Behälter 3 komplett leer ist, wird er weitertransportiert entgegen der Transportrichtung des Abschnittsförderbandes 1, was auch in Transportrichtung möglich ist, und läuft an einem örtlich festen Schließer 14 vorbei, der bewirkt, dass alle Hebel in die ursprüngliche Lage gedrückt werden, d.h. dass der Boden 13 nach oben schwenkt und somit alle Fächer 4 wieder geschlossen sind.

## Patentansprüche

1. Vorrichtung zum Zusammenführen manuell verarbeitbarer flacher Sendungen (8) mit einem Strom in einem Sortierer automatisch nach der Verteilreihenfolge sortierter, auf einem Abschnittsförderband (1) abgelegter Sendungen (2), welches die Sendungen (2,8) in den Abschnitten zu einer Sammelstation transportiert, in der die Sendungen (2) in der Verteilreihenfolge zusammengefasst werden,
**dadurch gekennzeichnet,**
- **dass** über einem Teil des Abschnittsförderbandes (1) bewegliche Behälter (3) vorgesehen sind, die in einer geschlossenen Transportbahn (5) umlaufen und die jeweils mehrere gesteuert nach unten zu öffnende Fächer (4) für jeweils eine Sendung (8) aufweisen,
- wobei die Fächer (4) nur entleerbar sind, wenn sich die Behälter (3) in einer Sortierstation (6) in Ruhestellung befinden
- und wobei die automatische Entleerung auf die den Zustellpunkten zugeordneten Abschnitte entsprechend der erkannten Zielanschrift der Sendungen (8) erfolgt,
- und **dass** nach Beendigung der Leerung eines Behälters (3) dieser zu einer Beladestation (9) fahrbar ist, in der die Fächer (4) mit Sendungen (8) gefüllt werden,
- wobei die Fächer (4) mit den Sendungen (8) entsprechend der jeweiligen Zielanschrift den Zustellpunkten der Verteilreihenfolge zugeordnet werden und diese Zuordnung an eine Einrichtung zum gesteuerten Öffnen der Fächer (4) übertragen wird.

2. Vorrichtung nach Anspruch 1, **dadurch gekennzeichnet, dass** jedes eine Sendung (8) in aufrechter Position aufnehmende Fach (4) einen zu öffnenden Boden (13) aufweist, dessen Öffnung in der Sortierstation (6) zum Ausschleusen der Sendung (8) durch örtlich feste Stellorgane (12) erfolgt, die an entsprechende Öffnungsmechanismen der Fächer (4) angreifen.

3. Vorrichtung nach Anspruch 2, **dadurch gekennzeichnet, dass** die Fächer (4) zur Transportrichtung des Abschnittsförderbandes (1) schräg nach hinten geneigt sind.

4. Vorrichtung nach Anspruch 1, **dadurch gekennzeichnet, dass** in Transportrichtung der Behälter (4) nach den Sortierstationen (6) ortsfeste Stellorgane (14) zum Schließen der Fächer angeordnet sind.

5. Vorrichtung nach Anspruch 1, **dadurch gekennzeichnet, dass** die Transportbahn (5) der Behälter (4) so ausgebildet ist, dass eine festgelegte Anzahl von beladenen Behältern (4) vor der Beladestation (9) und/oder vor der/den Sortierstation/en (6) in einer Speicherposition solange gehalten werden, bis die jeweilige Station (6,9) frei wird.

6. Vorrichtung nach Anspruch 1, **dadurch gekennzeichnet, dass** die Beladestation (9) zum manuellen Beladen der Fächer (4) vorgesehen ist und eine Kodiereinrichtung (11) zum manuellen Eingeben der Zustellanschriften aufweist.

7. Vorrichtung nach Anspruch 6, **dadurch gekennzeichnet, dass** die Beladestation (9) eine Fachwand (10) zum manuellen Vorsortieren der Sendungen (8) vor dem Beladen der Fächer (4) besitzt und die Adressangaben für jeden vorsortierten Verteilbereich vor Beginn des Fachbeladens mit den Sendungen (8) dieses Abschnittes eingegeben werden.

8. Vorrichtung nach Anspruch 7, **dadurch gekennzeichnet, dass** am Beladeplatz und an den Fächern der Fachwand (10) Displays vorgesehen sind, die den aktuell zu beladenden Verteilabschnitt anzeigen.

## Claims

1. Device for merging manually processable flat postal items (8) with a flow of postal items (2) sorted automatically according to the order of distribution in a sorter and deposited on a section conveyor belt (1), which transports the postal items (2, 8) in the sections to a collecting station, where the postal items (2) are combined in the order of distribution,
**characterised in that**
- movable containers (3) are provided above part of the section conveyor belt (1), said movable containers (3) circulating in a closed transport loop (5) and each having a number of compartments (4), which can be opened downwards in a controlled manner, each for one postal item (8),
- it only being possible to empty the compartments (4) when the containers (3) are in a rest position in a sorting station (6)
- and with automatic emptying to the sections assigned to the delivery points taking place according to the recognised destination address of the postal items (8),
- and when a container (3) has been completely emptied, it can be moved to a loading station (9), where the compartments (4) are filled with postal items (8),
- with the compartments (4) containing the postal items (8) being assigned to the delivery points in the order of distribution according to the respective destination address and this assignment being transmitted to a facility for opening the compartments (4) in a controlled manner.

2. Device according to claim 1, **characterised in that** every compartment (4) receiving a postal item (8) in an upright position has a base (13) that can be opened, the opening of which takes place in the sorting station (6) to guide out the postal item (8) by means of control units (12) in fixed positions, which engage with corresponding opening mechanisms of the compartments (4).

3. Device according to claim 2, **characterised in that** the compartments (4) are inclined obliquely backwards in relation to the transport direction of the section conveyor belt (1).

4. Device according to claim 1, **characterised in that** fixed control units (14) for closing the compartments are disposed after the sorting stations (6) in the transport direction of the containers (4).

5. Device according to claim 1, **characterised in that** the transport loop (5) of the containers (4) is configured such that a specified number of loaded containers (4) is held in a storage location before the loading station (9) and/or before the sorting station(s) (6), until the respective station (6, 9) becomes free.

6. Device according to claim 1, **characterised in that** the loading station (9) is provided for manual loading of the compartments (4) and has a coding facility (11) for inputting the delivery addresses manually.

7. Device according to claim 6, **characterised in that** the loading station (9) has a wall of compartments (10) so that the postal items (8) can be presorted manually before the compartments (4) are loaded and the address data for each presorted distribution area is input before the compartments are loaded with the postal items (8) of this section.

8. Device according to claim 7, **characterised in that** display units are provided at the loading point and on the compartments in the wall of compartments (10), to indicate the distribution section currently being loaded.

## Revendications

1. Dispositif pour rassembler des envois (8) plats traitables à la main à un courant d'envois (2) triés automatiquement dans une trieuse d'après l'ordre de distribution et déposés sur une bande convoyeuse de section (1) qui transporte les envois (2, 8) dans les sections vers un poste de collecte où les envois (2) sont rassemblés d'après l'ordre de distribution, **caractérisé en ce que**
- sur une partie de la bande convoyeuse de section (1) on prévoit des récipients (3) mobiles qui circulent sur une bande transporteuse (5) fermée et qui comportent chacun plusieurs casiers (4) à ouvrir vers le bas de façon commandée pour un envoi (8) à chaque fois,
- les casiers (4) ne pouvant être vidés que quand les récipients (3) se trouvent en position de repos dans un poste de tri (6),
- et la vidange automatique sur les sections associées aux points de remise ayant lieu en fonction de l'adresse de destination reconnue sur les envois (8) et
- **en ce que**, après qu'un récipient (3) a été vidé, il peut être conduit à un poste de chargement (9) où les casiers (4) sont remplis d'envois (8),
- en fonction de l'adresse de destination correspondante, les casiers (4) chargés des envois (8) sont alors associés aux points de remise de l'ordre de distribution et cette association est transmise à une installation destinée à l'ouverture commandée des casiers (4).

2. Dispositif selon la revendication 1, **caractérisé en ce que** chaque casier (4) qui reçoit un envoi (8) en position verticale comporte un fond (13) à ouvrir qui est ouvert dans le poste de tri (6) pour faire sortir l'envoi (8) grâce à des actionneurs (12) fixes qui saisissent des mécanismes correspondants qui ouvrent les casiers (4).

3. Dispositif selon la revendication 2, **caractérisé en ce que** les casiers (4) sont inclinés obliquement vers l'arrière par rapport à la direction dans laquelle est transportée la bande convoyeuse de section (1).

4. Dispositif selon la revendication 1, **caractérisé en ce que** des actionneurs (14) fixes et destinés à fermer les casiers sont placés en aval des postes de tri (6) en direction où sont transportés les récipients (4).

5. Dispositif selon la revendication 1, **caractérisé en ce que** la bande transporteuse (5) des récipients (4) est conçue de telle manière qu'un nombre déterminé de récipients (4) chargés est maintenu en position de stockage en amont du poste de chargement (9) et/ou en amont du ou des postes de tri (6) jusqu'à ce que le poste (6, 9) correspondant se libère.

6. Dispositif selon la revendication 1, **caractérisé en ce que** le poste de chargement (9) est prévu pour charger à la main les casiers (4) et qu'il comporte un dispositif de codage (11) pour indiquer à la main les adresses de remise.

7. Dispositif selon la revendication 6, **caractérisé en ce que** le poste de chargement (9) possède un mur de casiers (10) pour prétrier à la main les envois (8) avant de charger les casiers (4) et que les indications d'adresse pour chaque zone prétriée de distribution sont indiquées avant de commencer à placer dans le casier les envois (8) de cette section.

8. Dispositif selon la revendication 7, **caractérisé en ce que** des afficheurs qui indiquent la section de distribution à charger à ce moment sont prévus à l'endroit de chargement et sur les casiers du mur de casiers (10).
